# EUROPÄISCHE PATENTSCHRIFT

(11) **EP 1 561 070 B1**
(45) Veröffentlichungstag und Bekanntmachung des Hinweises auf die Patenterteilung: **09.12.2009**
(21) Anmeldenummer: 03775085.8
(22) Anmeldetag: 25.10.2003
(51) Int. Cl.: F21V 1/00

(54) **LICHTLEITER FÜR LEUCHTEN VON FAHRZEUGEN, VORZUGSWEISE VON KRAFTFAHRZEUGEN**
LIGHT GUIDE FOR LIGHTING VEHICLES, PREFERABLY MOTOR VEHICLES
GUIDE D'ONDE OPTIQUE POUR SYSTEMES D'ECLAIRAGE DE VEHICULES, DE PREFERENCE DE VEHICULES AUTOMOBILES

(30) Priorität: 07.11.2002 DE 10251849
(43) Veröffentlichungstag der Anmeldung: 10.08.2005
(73) Patentinhaber: odelo GmbH, 71409 Schwaikheim (DE)
(72) Erfinder: ERBER, Andreas, 73760 Ostfildern (DE)
(74) Vertreter: Meyer, Thorsten
(86) Internationale Anmeldenummer: PCT/DE2003/003546
(87) Internationale Veröffentlichungsnummer: WO 2004/042271

(56) Entgegenhaltungen:
- EP-A- 0 936 403
- EP-A- 1 184 619
- DE-A- 10 022 420
- US-A- 4 737 896

## Beschreibung

Die Erfindung betrifft einen Lichtleiter für Leuchten von Fahrzeugen, vorzugsweise von Kraftfahrzeugen, nach dem Oberbegriff des Anspruches 1.

Es sind Lichtleiter bekannt, die im wesentlichen Rechteckform haben und an einer Schmalseite in Reihe nebeneinander angeordnete Leuchtmittel in Form von LEDs aufweisen. Mit ihnen wird Licht in den Lichtleiter eingespeist, das an Reflexionsflächen zur Lichtaustrittsseite hin reflektiert wird. Eine gleichmäßige Ausleuchtung ist hierbei nicht gewährleistet. Ein gattungsgemäßer Lichtleiter ist aus der US 4 737 896 A bekannt.

Der Erfindung liegt die Aufgabe zugrunde, den gattungsgemäßen Lichtleiter so auszubilden, daß eine optimale Ausleuchtung des Lichtleiters bei einfacher konstruktiver Ausgestaltung sichergestellt ist.

Diese Aufgabe wird beim gattungsgemäßen Lichtleiter erfindungsgemäß mit den kennzeichnenden Merkmalen des Anspruches 1 gelöst.

Beim erfindungsgemäßen Lichtleiter liegen die Reflexionsflächen, in Strahlrichtung gesehen, versetzt zueinander. Dabei sind die Reflexionsflächen so angeordnet, daß sie, in Strahlrichtung gesehen, im wesentlichen lückenlos aneinander anschließen. Dadurch tritt zwischen den einzelnen Reflexionsflächen keine Schattenbildung auf, so daß das vom Leuchtmittel ausgesandte Licht optimal ausgenutzt wird.

Die Lichtaustrittseite wird infolge der erfindungsgemäßen Ausbildung einwandfrei ausgeleuchtet.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: einen erfindungsgemäßen Lichtleiter in Ansicht, dessen Lichtleiterteile getrennt dargestellt sind,
- Fig. 2: den Lichtleiter nach Fig. 1 in perspektivischer Darstellung,
- Fig. 3: den Lichtleiter in einer Ansicht gemäß Pfeil III in Fig. 1.

Der Lichtleiter 1 ist für Leuchten von Kraftfahrzeugen vorgesehen und besteht in bekannter Weise aus lichtleitendem Material. Der Lichtleiter 1 hat in Draufsicht rechteckigen Umriß mit zwei zueinander parallelen ebenen Seitenwänden 2, 3. An ihren Längsseiten sind die Seitenwände 2, 3 durch eine Lichtaustrittsfläche 4 miteinander verbunden, die in Draufsicht rechteckigen Grundriß hat.

Der Lichtleiter 1 ist einstückig ausgebildet, besteht jedoch aus zwei Lichtleiterteilen 5 und 6, die in Draufsicht jeweils Rechteckform haben. Die Lichtleiterteile 5, 6 sind im wesentlichen gleich ausgebildet, jedoch um 180° verdreht zueinander liegend angeordnet. Die beiden Lichtleiterteile 5, 6 haben die gemeinsame Lichtaustrittsfläche 4. Der Lichtleiterteil 5 ist an einer Stirnseite mit einer ebenen Stirnfläche 7 versehen, die sich über die gesamte Breite und Höhe des Lichtleiterteiles 5 erstreckt und an die ein Leuchtmittel 8, vorzugsweise eine LED, angeschlossen ist. Von dieser Stirnseite 7 aus nimmt die Höhe des Lichtleiterteiles 5 in Richtung auf die gegenüberliegende Stirnseite 9 ab, die sich über die gesamte Breite des Lichtleiterteiles 5 erstreckt.

Der andere Lichtleiterteil 6 weist ebenfalls eine in Ansicht rechteckige Stirnfläche 10 auf, die ebenso wie die Stirnfläche 7 eben ausgebildet ist und an die ein weiteres Leuchtmittel 11, vorzugsweise eine LED, angeschlossen ist. Die Höhe des Lichtleiterteiles 6 nimmt von dieser Stirnseite 10 aus bis zur gegenüberliegenden Stirnseite 12 ab. Sie hat nur eine geringe Höhe, erstreckt sich aber über die gesamte Breite des Lichtleiterteiles 6. Wie sich aus Fig. 2 ergibt, liegen die Stirnflächen 7, 12 und 9, 10 jeweils in einer gemeinsamen Ebene. Die Stirnflächen 7, 10 liegen ebenso wie die Stirnflächen 9, 12 diagonal einander gegenüber.

Die der Lichtaustrittsfläche 4 gegenüberliegende Seite der beiden Lichtleiterteile 5, 6 ist mit Reflexionsflächen 13, 14 versehen, an denen das vom jeweiligen Leuchtmittel 8, 11 ausgestrahlte Licht zur Lichtaustrittsfläche 4 reflektiert wird. Die Reflexionsflächen 13, 14 sind so in bezug auf die Strahlrichtung geneigt angeordnet, daß dir Lichtstrahlen unter einem Winkel von 90° aus der Lichtaustrittsfläche 4 austreten. Je nach Anwendungsfall ist es selbstverständlich möglich, die Reflexionsflächen 13, 14 auch unter anderen Winkeln geneigt anzuordnen, so daß die Lichtstrahlen aus der Lichtaustrittsfläche 4 unter anderen Winkeln als 90° äustreten.

Die Reflexionsflächen 13, 14 sind jeweils eben und erstrecken sich, wie Fig. 2 zeigt, über die Breite des jeweiligen Lichtleiterteiles 5, 6. Die Reflexionsflächen des Lichtleiterteiles 5 sind außerdem entgegengesetzt geneigt zu den Reflexionsflächen 14 des Lichtleiterteiles 6. Im Ausführungsbeispiel liegen die Reflexionsflächen 13 des Lichtleiterteiles 5 parallel zueinander. Auch die Reflexionsflächen 14 des Lichtleiterteiles 6 liegen parallel zueinander.

Die Reflexionsflächen 13 schließen jeweils an entgegengesetzt zu ihnen geneigt verlaufende Schrägflächen 15 an, die ihrerseits spitzwinklig an Seitenflächen 16 anschließen, die senkrecht zur Lichtaustrittsfläche 4 liegen. Diese Seitenflächen 16 schließen stumpfwinklig an die jeweiligen Reflexionsflächen 13 an. Die Schrägflächen 15 und die Seitenflächen 16 bilden die Seitenwände von im Querschnitt dreieckförmigen Vorsprüngen 14.

In gleicher Weise schließen die Reflexionsflächen 14 des Lichtleiterteiles 6 stumpfwinklig an senkrecht zur Lichtaustrittsfläche 4 liegende Seitenflächen 18 an, die ihrerseits spitzwinklig in Schrägflächen 19 übergehen. Sie schließen an die Reflexionsflächen 14 an. Die Seitenflächen 18 und die Schrägflächen 19 bilden Seitenwände von im Querschnitt dreieckförmigen Vorsprüngen 20.

Die Reflexionsflächen 13 liegen, wie sich aus den Fig. 1 und 2 ergibt, auf Lücke zu den Reflexionsflächen 14. Dementsprechend ist die in Strahlrichtung gemessene Breite der Reflexionsflächen 13 gleich groß wie die in gleicher Richtung gemessene Breite der Schrägflächen 19. Umgekehrt ist die in Strahlrichtung gemessene Breite der Reflexionsflächen 14 gleich der in gleicher Richtung gemessenen Breite der Schrägflächen 15.

Die hintereinander angeordneten Reflexionsftächen 13 des Lichtleiterteiles 5 haben von der Stirnfläche 7 aus zunehmend kleineren Abstand von der Lichtaustrittsfläche 4. Auch die Reflexionsflächen 14 des Lichtleiterteiles 6 haben, ausgehend von der Stirnfläche 10 dieses Lichtleiterteiles 6, zunehmend kleineren Abstand von der Lichtaustrittsfläche 4. Die in halber Länge des Lichtleiters 1 liegende Reflexionsfläche 13' des Lichtleiterteiles 5 geht in die Schrägfläche 19' des Lichtleiterteiles 6 über, mit der sie in einer gemeinsamen Ebene liegt. Von dieser gemeinsamen Fläche 13', 19' aus in Richtung auf die Stirnfläche 7 überragt der Lichtleiterteil 5 den Lichtleiterteil 6, während umgekehrt von der gemeinsamen Fläche 13', 19' aus in Richtung auf die Stirnfläche 10 der Lichtleiterteil 6 den Lichtleiterteil 5 überragt. Der Lichtleiterteil 5, 6 hat in seinem jeweils überstehenden Bereich eine ebene Seitenwand 21, 22, die parallel zu den Seitenwänden 2, 3 des Lichtleiters 1 liegt.

Aufgrund der gestuften Anordnung der Reflexionsflächen 13, 14 und der versetzten Anordnung zueinander wird erreicht, daß die von der LED 8, 11 ausgesandten Strahlen an den Reflexionsflächen 13, 14 zur Lichtaustrittsfläche 4 reflektiert werden. Dabei erzeugt jeder Lichtleiterteil 5, 6 an den Reflexionsflächen 13, 14 Leuchtbänder 23, 24, von denen in Fig. 1 drei Leuchtbänder dargestellt sind. Die Leuchtbänder 23, 24 jedes Lichtleiterteiles 5, 6 liegen mit Abstand voneinander. Infolge der versetzten Anordnung der Reflexionsflächen 13, 14 zueinander strahlt das Leuchtband 24, in Seitenansicht gemäß Fig. 1 gesehen, in den Bereich zwischen den Leuchtbändern 23 des Lichtleiterteiles 5. Dadurch wird, in Seitenansicht gesehen, ein durchgehendes Leuchtfeld erzeugt.

Die Reflexionsflächen 13, 14 sind jeweils so angeordnet, daß sie, in Strahlrichtung gesehen, aneinander anschließen. Dies bedeutet, daß der in Strahlrichtung vordere Rand 25 der an die Stirnfläche 7 anschließenden Reflexionsfläche 13, in Strahlrichtung gesehen, auf gleicher Höhe liegt wie der in Strahlrichtung rückwärtige Rand 26 der nächsten Reflexionsfläche 13. Auf diese Weise sind die Reflexionsflächen 13 des Lichtleiterteiles 5 und die Reflexionsflächen 14 des Lichtleiterteiles 6 hintereinander angeordnet.

Da die beiden Leuchtmittel 8, 11 an den beiden Enden des Lichtleiters 1 vorgesehen sind, ergibt sich eine optimale Lichtausbeute bei kompakter Bauform des Lichtleiters 1. Das Licht wird so in den Lichtleiter 1 eingespeist, daß sich die Lichtstrahlen im Lichtleiter 1 nahezu parallel ausbreiten. Die treppenartig angelegten Reflexionsflächen 13, 14 mit den zwischen ihnen liegenden Vorsprüngen 17, 20 lenken die Lichtstrahlen in der beschriebenen Weise zur Lichtaustrittsfläche 4. Die Aufteilung der Umlenkoptiken in gegenläufigen Profilen ermöglichen eine sehr gleichmäßige Beleuchtung der Lichtaustrittsfläche 4. Sie kann zusätzlich mit streuenden und/oder brechenden Elementen versehen werden, um eine gezielte und gewünschte Lichtverteilung zu erreichen. Im Ausführungsbeispiel (Fig. 3) ist die Lichtaustrittsfläche 4 mit kissenförmigen Optikelementen 27 versehen, die über die gesamte Fläche der Lichtaustrittsfläche 4 unmittelbar aneinander anschließen.

Die beiden Lichtquellen 8, 11 strahlen gleichfarbiges Licht aus. Es ist auch möglich, daß die beiden Lichtquellen 8, 11 verschiedenfarbiges Licht ausstrahlen. Dann wird die Lichtaustrittsfläche 4 infolge der beschriebenen Anordnung der Reflexionsflächen 13, 14 von der jeweiligen Farbe schachbrettartig ausgeleuchtet.

Es ist auch möglich, anstelle der zwei Lichtleiterteile 5, 6 weitere Lichtleiterteile vorzusehen, die dann jeweils um 180° verdreht zum jeweils benachbaren Lichtleiterteil angeordnet sind.

## Patentansprüche

1. Lichtleiter (1) für Leuchten von Fahrzeugen, vorzugsweise von Kraftfahrzeugen,
**gekennzeichnet durch** zwei Lichtleiterteile (5, 6) mit jeweils einer Anschlussseite (7, 10) für wenigstens ein Leuchtmittel (8, 11), mit jeweils quer zur Strahlrichtung der vom Leuchtmittel (8, 11) ausgesandten Lichtstrahlen liegenden Reflexionsflächen (13, 14) sowie mit einer gemeinsamen Lichtaustrittsseite (4), bei welchen Lichtleiterteilen (5, 6) die Reflexionsflächen (13, 14) jeweils quer zur Strahlrichtung des jeweiligen Leuchtmittels (8, 11) versetzt zueinander liegen und, in Strahlrichtung gesehen, im Wesentlichen lückenlos aneinander anschließen, so dass die Höhe jedes Lichtleiterteils (5, 6) von seiner Anschlussseite (7, 10) her zu einer gegenüberliegenden Seite (9, 12) hin abnimmt, wobei die Lichtleiterteile (5, 6) um 180° verdreht zueinander und in Strahlrichtung gesehen nebeneinander liegend angeordnet sind und eine gemeinsame, parallel zur Strahlrichtung verlaufende Kontaktfläche (21, 22) aufweisen.

2. Lichtleiter nach Anspruch 1,
**dadurch gekennzeichnet, dass** die Reflexionsflächen (13, 14)
gleich groß sind.

3. Lichtleiter nach Anspruch 1 oder 2,
**dadurch gekennzeichnet, dass** die Reflexionsflächen (13, 14) parallel zueinander liegen.

4. Lichtleiter nach einem der vorhergehenden Ansprüche,
**dadurch gekennzeichnet, dass** die Reflexionsflächen (13, 14) unter 45° zur Strahlrichtung des Leuchtmittels (8, 11) liegen.

5. Lichtleiter nach einem der Ansprüche 1 bis 4,
**dadurch gekennzeichnet, dass** benachbarte Reflexionsflachen (13, 14) mit Abstand voneinander liegen.

6. Lichtleiter nach einem der vorhergehenden Ansprüche,
**dadurch gekennzeichnet, dass** benachbarte Reflexionsflachen (13, 14) durch Vorsprunge (17,20) des Lichtleiters (1) voneinander getrennt sind.

7. Lichtleiter nach einem der vorhergehenden Ansprüche,
**dadurch gekennzeichnet, dass** der Lichtleiter (1) einstückig ist.

8. Lichtleiter nach einem der vorhergehenden Ansprüche,
**dadurch gekennzeichnet, dass** die Reflexionsflachen (13, 14) der Lichtleiterteile (5,6) auf Lücke angeordnet sind.

9. Lichtleiter nach einem der vorhergehenden Ansprüche,
**dadurch gekennzeichnet, dass** die Lichtleiterteile (5, 6) gleiche Form haben.

10. Lichtleiter nach einem der vorhergehenden Ansprüche,
**dadurch gekennzeichnet, dass** die Anschlussseite (7, 10) für das Leuchtmittel (8, 11) die Stirnseite des Lichtleiters (1) ist und senkrecht zur Strahlrichtung des Leuchtmittels (8,11) liegt.

11. Lichtleiter nach einem der vorhergehenden Ansprüche,
**dadurch gekennzeichnet, dass** die Reflexionsflächen (13, 14) der beiden nebeneinander angeordneten Lichtleiterteile versetzt zueinander angeordnet sind.

12. Lichtleiter nach einem der vorhergehenden Ansprüche,
**dadurch gekennzeichnet, dass** die in Strahlrichtung gemessene Breite der Reflexionsflachen (13, 14) des einen Lichtleiterteiles (5, 6) dem Abstand benachbarter Reflexionsflachen (14, 13) des anderen Lichtleiterteiles (6, 5) entspricht.

13. Lichtleiter nach einem der vorhergehenden Ansprüche,
**dadurch gekennzeichnet, dass** die beiden Lichtleiterteile (5, 6) gleich breit sind.

14. Lichtleiter nach einem der vorhergehenden Ansprüche,
**dadurch gekennzeichnet, dass** die Reflexionsflachen (13, 14) der beiden Lichtleiterteile (5, 6) gleich groß sind.

15. Lichtleiter nach einem der vorhergehenden Ansprüche,
**dadurch gekennzeichnet, dass** die beiden Lichtleiterteile (5, 6) einstückig miteinander ausgebildet sind.

16. Lichtleiter nach einem der vorhergehenden Ansprüche,
**dadurch gekennzeichnet, dass** das Leuchtmittel (8, 11) wenigstens eine LED ist.

17. Lichtleiter nach einem der Anspruche 1 bis 16,
**dadurch gekennzeichnet, dass** die Lichtaustrittsseite (4) mit streuenden und/oder brechenden Optiken (27) versehen ist.

## Claims

1. Light guide (1) for lights of vehicles, preferably of motor vehicles,
**characterized by** two light guide parts (5, 6) with respectively a connection side (7, 10) for at least one lighting means (8, 11), with reflecting surfaces (13, 14) lying respectively transversely to the ray direction of the light rays emitted by the lighting means (8, 11), and with a shared light exit side (4), in which light guide parts (5, 6) the reflecting surfaces (13, 14) lie respectively offset to each other transversely to the ray direction of the respective lighting means (8, 11) and, viewed in the ray direction, adjoin each other substantially without a gap, so that the height of each light guide part (5, 6) decreases from its connection side (7, 10) towards an opposite side (9, 12), wherein the light guide parts (5, 6) are rotated to each other through 180° and, viewed in the ray direction, are arranged lying adjacent to each other and have a shared contact surface (21, 22) running parallel to the ray direction.

2. Light guide according to Claim 1,
**characterized in that** the reflecting surfaces (13, 14) are of equal size.

3. Light guide according to Claim 1 or 2,
**characterized in that** the reflecting surfaces (13, 14) lie parallel to each other.

4. Light guide according to one of the preceding claims,
**characterized in that**
the reflecting surfaces (13, 14) lie at 45° to the ray direction of the lighting means (8, 11).

5. Light guide according to one of Claims 1 to 4,
**characterized in that** adjacent reflecting surfaces (13, 14) lie at a distance from each other.

6. Light guide according to one of the preceding claims,
**characterized in that** adjacent reflecting surfaces (13, 14) are separated from each other by projections (17, 20) of the light guide (1).

7. Light guide according to one of the preceding claims,
**characterized in that** the light guide (1) is made in one piece.

8. Light guide according to one of the preceding claims,
**characterized in that** the reflecting surfaces (13, 14) of the light guide parts (5, 6) are in a staggered arrangement.

9. Light guide according to one of the preceding claims,
**characterized in that** the light guide parts (5, 6) are identical in shape.

10. Light guide according to one of the preceding claims,
**characterized in that** the connection side (7, 10) for the lighting means (8, 11) is the front face of the light guide (1) and lies perpendicularly to the ray direction of the lighting means (8, 11).

11. Light guide according to one of the preceding claims,
**characterized in that** the reflecting surfaces (13, 14) of the two light guide parts, which are arranged adjacent to each other, are arranged offset to each other.

12. Light guide according to one of the preceding claims,
**characterized in that** the width of the reflecting surfaces (13, 14) of one light guide part (5, 6), measured in the ray direction, corresponds to the distance of adjacent reflecting surfaces (14, 13) of the other light guide part (6, 5).

13. Light guide according to one of the preceding claims,
**characterized in that** the two light guide parts (5, 6) are of equal width.

14. Light guide according to one of the preceding claims,
**characterized in that** the reflecting surfaces (13, 14) of the two light guide parts (5, 6) are of equal size.

15. Light guide according to one of the preceding claims,
**characterized in that** the two light guide parts (5, 6) are constructed in one piece with each other.

16. Light guide according to one of the preceding claims,
**characterized in that** the lighting means (8, 11) is at least one LED.

17. Light guide according to one of Claims 1 to 16,
**characterized in that** the light exit side (4) is provided with scattering and/or refracting optics (27).

## Revendications

1. Conducteur de lumière (1) pour les phares de véhicules, de préférence de véhicules automobiles,
**caractérisé par** deux parties de conducteur de lumière (5, 6) comportant chacune un côté de raccordement (7, 10) pour au moins un moyen d'éclairage (8, 11), avec des surfaces réfléchissantes (13, 14) s'étendant perpendiculairement à la direction de rayonnement des faisceau lumineux émis par le moyen d'éclairage (8, 11), ainsi qu'avec un côté commun de sortie de lumière (4), les surfaces réfléchissantes (13, 14) desdites parties de conducteur de lumière (5, 6) étant disposées en décalage les unes par rapport aux autres, toujours perpendiculairement à la direction de rayonnement des moyens d'éclairage (8, 11), et juxtaposées quasiment sans espacement dans la direction de rayonnement, de telle manière que la hauteur de chaque partie de conducteur de lumière (5, 6) rétrécit à partir de son côté de raccordement (7, 10) vers un côté opposé (9, 12), les parties de conducteur de lumière (5, 6) étant disposées en étant tournées de 180° l'une par rapport à l'autre et situées côte à côte dans la direction de rayonnement, et comportant une surface de contact (21, 22) commune, s'étendant parallèlement à la direction de rayonnement.

2. Conducteur de lumière selon la revendication 1,
**caractérisé en ce que** les surfaces réfléchissantes (13, 14) sont de la même taille.

3. Conducteur de lumière selon l'une des revendications 1 ou 2,
**caractérisé en ce que** les surfaces réfléchissantes (13, 14) sont disposées parallèlement l'une à l'autre.

4. Conducteur de lumière selon l'une des revendications précédentes,
**caractérisé en ce que** les surfaces réfléchissantes (13, 14) se trouvent en-dessous de 45° par rapport à la direction de rayonnement du moyen d'éclairage (8, 11).

5. Conducteur de lumière selon l'une des revendications 1 à 4,
**caractérisé en ce que** les surfaces réfléchissantes (13, 14) voisines sont espacées les unes des autres.

6. Conducteur de lumière selon l'une des revendications précédentes,
**caractérisé en ce que** les surfaces réfléchissantes (13, 14) voisines sont séparées les unes des autres par des saillies (17, 20) du conducteur de lumière (1).

7. Conducteur de lumière selon l'une des revendications précédentes,
**caractérisé en ce que** le conducteur de lumière (1) est en une seule pièce.

8. Conducteur de lumière selon l'une des revendications précédentes,
**caractérisé en ce que** les surfaces réfléchissantes (13, 14) des parties de conducteur de lumière (5, 6) sont disposées par intervalles.

9. Conducteur de lumière selon l'une des revendications précédentes,
**caractérisé en ce que** les parties de conducteur de lumière (5, 6) ont la même forme.

10. Conducteur de lumière selon l'une des revendications précédentes,
**caractérisé en ce que** le côté de raccordement (7, 10 pour le moyen d'éclairage (8, 11) est le côté frontal du conducteur de lumière (1) et s'étend verticalement à la direction de rayonnement du moyen d'éclairage (8, 11).

11. Conducteur de lumière selon l'une des revendications précédentes,
**caractérisé en ce que** les surfaces réfléchissantes (13, 14) des deux parties de conducteur de lumière disposées côte à côte sont disposées en décalage les unes par rapport aux autres.

12. Conducteur de lumière selon l'une des revendications précédentes,
**caractérisé en ce que** la largeur des surfaces réfléchissantes (13, 14) de l'une des parties de conducteur de lumière (5, 6), mesurée dans la direction de rayonnement, correspond à l'espacement entre les surfaces réfléchissantes (14, 13) voisines de l'autre partie de conducteur de lumière (6, 5).

13. Conducteur de lumière selon l'une des revendications précédentes,
**caractérisé en ce que** les deux parties de conducteur de lumière (5, 6) sont de la même largeur.

14. Conducteur de lumière selon l'une des revendications précédentes,
**caractérisé en ce que** les surfaces réfléchissantes (13, 14) des deux parties de conducteur de lumière (5, 6) sont de la même taille.

15. Conducteur de lumière selon l'une des revendications précédentes,
**caractérisé en ce que** les deux parties de conducteur de lumière (5, 6) sont conçues ensemble en une seule pièce.

16. Conducteur de lumière selon l'une des revendications précédentes,
**caractérisé en ce que** le moyen d'éclairage (8, 11) est au moins une DEL.

17. Conducteur de lumière selon l'une des revendications 1 à 16,
**caractérisé en ce que** le côté de sortie de lumière (4) est pourvu d'optiques (27) réfractives et/ou dispersive.
